# EUROPÄISCHE PATENTSCHRIFT

(11) **EP 2 476 796 B1**
(45) Veröffentlichungstag und Bekanntmachung des Hinweises auf die Patenterteilung: **21.11.2012**
(21) Anmeldenummer: 11401008.5
(22) Anmeldetag: 13.01.2011
(51) Int. Cl.: D06F 58/20

(54) **Wäschetrockner mit Wärmepumpe**
Washer dryer with heat pump
Sèche-linge doté d'une pompe à chaleur

(43) Veröffentlichungstag der Anmeldung: 18.07.2012
(73) Patentinhaber: Miele & Cie. KG, 33332 Gütersloh (DE)
(72) Erfinder: Bußmann, Ralf, 59597, Erwitte (DE)

(56) Entgegenhaltungen:
- EP-A1- 2 058 427
- WO-A1-2008/086933
- DE-A1- 4 409 607
- DE-A1-102005 062 939

## Beschreibung

Die Erfindung betrifft einen Wäschetrockner, umfassend eine in einem Gehäuse angeordneten, mittels eines Motors antreibbaren, über eine horizontale oder geneigten Achse drehbar gelagerten Trommel, einen geschlossenen Prozessluftkreislauf, in dem mittels eines Prozessluftgebläses Trocknungsluft über einen Lufteinlass der Trommel zugeführt, über einen Luftauslass aus dieser abgeführt, in einem Wärmetauscher entfeuchtet und danach durch eine Heizung wieder erwärmt wird, einer Wärmepumpeneinrichtung mit einem Kältemittelkreislauf, bei dem Kältemittel in einem Leitungssystem mit einem Verdampfer, einem Kompressor mit einem Verdichter, der von einem Kapselgehäuse im Wesentlichen gasdicht umgeben ist, einem Verflüssiger und einer Drossel zirkuliert, wobei der Wärmetauscher den Verdampfer und die Heizung den Verflüssiger der Wärmepumpe enthält.

Aus dem Stand der Technik ist gemäß der EP 1 209 277 A2 ein derartiger Wäschetrockner mit einer Wärmepumpe bekannt. Wärmepumpenwäschetrockner sind momentan besonders begehrt, da sie sowohl die von der Wärmepumpe bereitgestellte Wärme als auch die entsprechend erzeugte Kälte nutzen. Dadurch kann der Energieeinsatz effizienter genutzt werden. Um zu vermeiden, dass Kältemittel nach außen dringt, wurde in den letzten Jahren immer höherer Aufwand hinsichtlich der Dichtigkeit des Kältemittelkreislaufs getrieben. So ist auch der Kompressor mit einem Kapselgehäuse versehen, in dem der Motor für den Antrieb des Verdichters und der Verdichter selbst gasdicht umschlossen ist. Dadurch kann aus dem Verdichter entweichendes Kältemittel nicht in die Umgebung gelangen, es verbleibt im Kapselgehäuse. Bei dieser bewährten Ausführung erwärmt sich durch die Abwärme des Motors das Kältemittel immer stärker, wodurch der gesamte Prozess immer stärker erwärmt und letztendlich Abwärme aus dem Trockner herausgeblasen werden muss. Bekannt sind hierzu Gebläse, die den Kompressor mit Luft kühlen, die jedoch recht ineffizient sind, da das Kapselgehäuse keine direkte Zufuhr der Kühlluft zum Kompressormotor zulässt. Eine andere Möglichkeit, wie in der DE 44 09 607 A1 vorgeschlagen, ist, die Kältemittelleitung mittels Kühlrippen und/oder einem Gebläse, welches die Kältemittelleitung mit Kühlluft beaufschlagt, zu kühlen, wodurch Abwärme aus dem Trockner heraus gelangt. Diese Anordnung ist etwas aufwändiger und benötigt Bauraum im Gerätegehäuse. Wärmepumpentrockner mit zusätzlichem Wärmetauscher zur Kühlung des Kältemittels sind aus der DE 10 2005 062 939 A1, EP 2 058 427 A1 oder der WO 2008/086 933 A1 bekannt.

Der Erfindung stellt sich somit die Aufgabe, einen effizienten Wäschetrockner mit einer einfach aufgebauten Wärmepumpe bereitzustellen, bei dem auf einfache Weise eine schnelle, temporäre Abführung überschüssiger Wärme aus dem Wärmepumpenkreislauf möglich ist.

Erfindungsgemäß wird diese Aufgabe durch einen Wäschetrockner mit den Merkmalen des unabhängigen Anspruchs 1 und durch ein Verfahren mit den Merkmalen des unabhängigen Anspruchs 11 gelöst. Vorteilhafte Ausgestaltungen und Weiterbildungen der Erfindung ergeben sich aus den jeweils nachfolgenden abhängigen Ansprüchen.

Der mit der Erfindung erreichte Vorteil besteht darin, dass der Trockner insgesamt sehr einfach mit nur einem Antriebsmotor für das Prozessluftgebläse und den Trommelantrieb aufgebaut werden kann, wobei das Prozessluftgebläse für eine Vorzugsrichtung optimiert ist. Das bedeutet, dass bei einer Trommeldrehrichtung in Vorwärtsrichtung das Gebläse die volle Förderleistung bereitstellt, wobei der Wärmepumpenbetrieb für diese Vorzugsrichtung ausgelegt ist. In Reversierrichtung der Trommel hat das Gebläse eine geringere Förderleistung der Prozessluft, sodass das Kältemittel im Kältemittelkreislauf sich kurzfristig stark erhitzen kann, da es aufgrund des geringen Volumenstroms der Prozessluft nicht genügend gekühlt wird. Um das Temperaturniveau des Kältemittels schnell zu stabilisieren, umfasst der Wärmepumpentrockner eine. Kühleinrichtung, die ein Rohrsystem im Verflüssiger umfasst, die zur Durchströmung eines Kühlmittel zum Abführen von Wärme aus dem Verflüssiger ausgebildet ist. Da der Verflüssiger die sogenannte heiße Komponente des Kältemittelkreislaufs ist, ist eine Abkühlung des Kältemittels an dieser Stelle besonders effektiv möglich, da Kühlmittel, das etwa Raumtemperatur oder bis 40°C warm ist immer noch für eine Abführung überschüssiger Wärme aus dem Kältemittel geeignet ist.

In einer zweckmäßigen Weiterbildung ist das Kühlmittel Wasser. Wasser ist so gut wie immer verfügbar und die Handhabung mit diesem ungiftigen Medium ist besonders einfach und ungefährlich.

In einer anderen, vorteilhaften Ausführung umfasst der Trockner einen Sammelbehälter zum Sammeln von anfallendem Kondensat, das zur Verwendung als Kühlmittel vorgesehen ist. Damit ist kein externer Wasseranschluss nötig.

In einer vorteilhaften Weiterbildung ist eine Pumpe vorgesehen, die dazu eingerichtet ist, das Kühlmittel aus dem Sammelbehälter in bzw. durch das Rohrsystem im Verflüssiger zu pumpen. Damit kann das Kältemittel abhängig vom Kühlungsbedarf sehr genau und gezielt gekühlt werden. Auch die Kühlungszeiten können sehr genau begrenzt bzw. gesteuert werden, sodass der Kältemittelkreislauf in einem optimalen oder für das Kältemittel geeigneten Temperaturniveau gefahren werden kann.

In einer alternativen Ausführung wird die Auffangwanne zum Sammeln oder Zwischenspeichern des Kondensats zur Verwendung als Kühlmittel benutzt. Hierbei wird das Kondensat mittels einer Pumpe aus der Auffangwanne in bzw. durch das Rohrsystem gefördert. Somit wird die sogenannte Kondensatpumpe, mit der das Kondensat in den Sammelbehälter oder in den Abfluss gepumpt wird, auch zur Bereitstellung des Kühlmittelflusses verwendet. Es wird hierbei also keine zusätzliche Pumpe benötigt. Das Rohrsystem der Kühleinrichtung befindet sich hierbei zwischen Auffangwanne und Sammelbehälter bzw. Auslaßleitung.

Insgesamt ist es vorteilhaft, das Gebläse und der Drehantrieb der Trommel mit einem einzigen Antriebsmotor anzutreiben, wobei der Motor und das Gebläse dazu ausgebildet sind, einen ersten Volumenstrom für die Prozessluft bei einer Vorwärtsdrehrichtung der Trommel und einen zweiten Volumenstrom bei einer reversierenden Drehrichtung der Trommel zu fördern. Der erste Volumenstrom ist höher, als der zweite Volumenstrom, beispielsweise kann der erste Volumenstrom das zwei bis vierfache des zweiten Volumenstromes betragen. Damit wird auf einfache Weise ein hoher Volumenstrom für einen optimalen Trocknungsprozess bereitgestellt.

In einer zweckmäßigen Ausführung umfasst der Trockner eine Steuereinrichtung zum Steuern des Motors und des Kompressors für den Trocknungsprozess. Die Steuereinrichtung ist ferner dazu eingerichtet, das Kühlmittel durch das Rohrsystem im Verflüssiger zu pumpen, wenn die Prozessluft mit dem zweiten Volumenstrom gefördert wird. Somit wird die Kühlung des Kältemitteln nur dann aktiviert, wenn der Verflüssiger mit einem geringen Volumenstrom der Prozessluft beauflagt wird, also wenn der Verflüssiger, der zum Aufheizen der Prozessluft dient, weniger gekühlt wird, als beim ersten Volumenstrom, der dem vollen Volumenstrom entspricht.

In einer vorteilhaften Weiterbildung ist die Steuereinrichtung dazu eingerichtet, bei Vorhandensein einer vorbestimmten Kondensatmenge oder Kühlmittelmenge den Motor für eine reversierende Drehrichtung der Trommel und für den zweiten Volumenstrom der Prozessluft zu betreiben. Damit wird sichergestellt, dass die Phase des Trocknungsprozesses mit dem geringeren Volumenstrom erst dann aktiviert wird, wenn genügend Kondensat zur Kühlung bereitsteht.

Insgesamt ist es zweckmäßig, die Wärmepumpeneinrichtung, den Motor und das Prozessluftgebläse in einem kompakten Funktionsmodul des Wäschetrockners anzuordnen. Hierbei hat sich die Ausbildung als bodenseitiges Funktionsmodul als vorteilhaft erwiesen.

Die Erfindung betrifft ferner ein Verfahren zum Betreiben eines Wäschetrockners gemäß einem der vorherigen Ansprüche, umfassend zeitliche Abschnitte, in denen die Prozessluft in ihrer Vorzugsrichtung gefördert, während das Kältemittel nicht mittels der Kühlflüssigkeit gekühlt wird und ferner umfassend zeitliche Abschnitte in denen die Prozessluft in Gegenrichtung gefördert, während das Kältemittel mittels der Kühlflüssigkeit oder Kondensat gekühlt wird.

Hierbei ist es zweckmäßig, dass ein oder mehrere zeitliche Abschnitte, in denen die Prozessluft mit dem ersten Volumenstrom gefördert wird, länger sind, als die zeitlichen Abschnitte, in denen die Prozessluft mit dem zweiten, kleineren Volumenstrom gefördert wird. Damit wird vermieden, dass dem Kältemittel zu viel Wärme entzogen wird. Beim Umschalten der Trommeldrehung in die Vorzugsrichtung, bei der wieder der erste, volle Volumenstrom für die Prozessluft zur Verfügung steht, kann das Kühlen des Verflüssigers beendet werden, wobei sich der Verflüssiger nach kurzer Zeit auf seine vorgesehene Temperatur wieder erwärmen kann und der Kältemittelkreislauf sich wieder im optimalen Temperaturniveau befindet.

In einer zweckmäßigen Weiterbildung sind die zeitlichen Abschnitte für die Vorzugsrichtung gegenüber den zeitlichen Abschnitten für die Gegenrichtung jeweils zumindest doppelt so lang. Für die Durchmischung der Wäsche reichen diese kürzeren Reversierphasen der Trommel aus, wobei der Kältemittelkreislauf durch die zusätzliche Kühlung hinsichtlich seiner Wirkung bzw. Effektivität nur geringfügig beeinflusst wird.

Ein Ausführungsbeispiel der Erfindung ist in den Zeichnungen rein schematisch dargestellt und wird nachfolgend näher beschrieben. Es zeigen
- Fig. 1:: eine perspektivische Darstellung eines Wäschetrockners;
- Fig. 2:: eine schematische Darstellung der Komponenten der Wärmepumpe;
- Fig. 3:: eine skizzierte, detaillierte Ansicht des Verflüssigers und
- Fig. 4:: ein Diagramm für den zeitlichen Ablauf.

Fig. 1 zeigt in der Perspektive einen Wärmepumpen - Wäschetrockner 1. Der Wäschetrockner 1 umfasst hierbei ein Gehäuse 2 in dem eine drehbar gelagerte Trommel 3 angeordnet ist. In dem Gehäuse 2 befindet sich bodenseitig unterhalb der Trommel 3, bezogen auf die betriebsgemäße Aufstellposition des Trockners 1, das Funktionsmodul 5, das die Komponenten für die Wärmepumpe, das Gebläse und den Antrieb der Trommel 3 aufnimmt. Im Funktionsmodul 5 wird die Prozessluft PL mittels eines Gebläses 17 (Fig. 2) erzeugt und zum Lufteinlass 6 der Trommel 3 zugeführt. Durch den Luftauslass 7 gelangt die Trocknungsluft PL aus der Trommel 3 in das Bodenmodul 5, in dem in einem Kanal 8 der Wärmetauscher 15 (Fig. 2) zur Abkühlung und Kondensation der Prozessluft PL und die Heizung 16 (Fig. 2) zum Erwärmen der Prozessluft PL angeordnet sind.

Fig. 2 zeigt den erfindungsgemäßen Wärmepumpen-Trockner in einer schematischen Schnittdarstellung. Hier ist zu erkennen, dass die Wärmepumpeneinrichtung 8a einen Kältemittelkreislauf umfasst, bei dem Kältemittel in einem Leitungssystem mit einem Verdampfer 1, einem Kompressor 14 zum Verdichten des Kältemittels, einem Verflüssiger 16 und einer Drossel 15a zirkuliert, wobei der Wärmetauscher den Verdampfer 15 und die Heizung den Verflüssiger 16 der Wärmepumpe 8a enthält. Der Verdampfer 15 und der Verflüssiger 16 sind im Kanal 8 derart angeordnet, dass die feuchte Prozessluft PL zuerst den Verdampfer 15 durchströmt, damit sie aufgrund der Abkühlung und der daraus folgenden Kondensation entfeuchtet wird. Anschließend durchströmt sie den nachgeschalteten Verflüssiger 16, der als Heizung wirkt und die Prozessluft PL aufheizt, sodass die erwärmte Prozessluft PL durch den Lufteinlass 6 in die Trommel 3 eingelassen und damit der zu behandelnden Textilien zugeführt wird. In der Auffangwanne 18 wird anfallendes Kondensat aufgefangen und mittels der Kondensatpumpe 17 zum Sammelbehälter 4 gepumpt.

Das bodenseitige Funktionsmodul 5 umfasst ferner den Motor 10, der hier das Gebläse 9 und die Trommel 3 antreibt. Das Gebläse 9 ist als Radiallüfter mit gekrümmten Schaufeln 9a ausgebildet, sodass es in einer Vorzugsrichtung den vollen Volumenstrom V1 (Fig. 4) für die Prozessluft PL bereitstellt. Bei Drehung des Motors 10 in Gegenrichtung, also wenn die Trommel 3 in reversierender Richtung gedreht wird, steht ein geringerer Volumenstrom V2, (Fig. 4), der etwa die Hälfte bis ein Viertel des vollen Volumenstromes betragen kann, zur Verfügung.

Damit das Kältemittel im Wärmepumpenkreislauf sich nicht zu stark erwärmt, ist es je nach Betriebsbedingungen notwendig, dass es zeitweise gekühlt werden muss. Hierzu umfasst die Wärmepumpeneinrichtung eine Kühleinrichtung 11. Wie in Fig. 3 im Detail dargestellt, umfasst die Kühleinrichtung 11 ein Rohrsystem 21 im Verflüssiger 16, das zur Durchströmung eines Kühlmittels zum Abführen von Wärme aus dem Verflüssiger 16 ausgebildet ist. Das Rohrsystem 21 ist dabei in mehreren Schlaufen durch die Lamellen 12 oder Rippenstruktur des Verflüssigers 16 geführt, um das Kältemittel, das ebenfalls durch ein schlaufenartig geführtes Rohrsystem 13a durch den Verflüssiger 16 bzw. durch die Anordnung der Lamellen 12 strömt. Gemäß Fig. 2 umfasst der Trockner 1 eine weitere Pumpe 20, die Kondensat aus dem Sammelbehälter 4 über die Zuführungsleitung 21 a zum Rohrsystem 21 im Verflüssiger 16 pumpt. Die Pumpe 20 ist hierbei unmittelbar am Sammelbehälter 4 angebracht. Anstelle der Pumpe 20 kann auch ein steuerbares Ventil verwendet werden, das den Fluss des Kondensats aufgrund der Schwerkraft freigeben kann, wobei die Pumpe 20 oder das Ventil mittels der Steuereinrichtung 19 aktiviert wird.

Fig. 4 zeigt in einem Diagramm den zeitlichen Ablauf für den Betrieb des Trocknungsvorgangs. Die Wärmepumpe bzw. der Kompressor 14 wird hierbei im Wesentlichen gleichmäßig betrieben, sodass sich ein stabiler Kältemittelkreislauf einstellt. Zum Zeitpunkt t=1 wird der Motor 10 so betrieben, dass die Trommel 3 in Vorwärtsrichtung n gedreht und der volle Volumenstrom V1 für die Prozessluft PL erzeugt wird. Bei diesem Volumenstrom V1 wird der Verflüssiger 16, der die Heizung für die Prozessluft bildet, hinreichend gekühlt, sodass sich das Kältemittel nicht zu stark aufheizt. Zum Zeitpunkt t=2 wird der Motor 10 so betrieben, dass die Trommel in reversierender Drehrichtung -n gedreht wird, wobei bei dieser Drehrichtung des am selben Motor angebrachten Gebläses 9 nur ein kleinerer Volumenstrom V2 für die Prozessluft PL erzeugt wird. Ab diesem Zeitpunkt erhöht sich nun die Temperatur des Kältemittels, da weniger Wärme aus dem Verflüssiger 16 über die Prozessluft PL abgeführt wird. Zum Zeitpunkt T=3 wird nun die Pumpe 20 zum Zuführen des Kondensats zum Verflüssiger 16 aktiviert (Pump active), um diesen damit zu kühlen. Zum Zeitpunkt T=4 wird die Kühlung beendet, indem die Pumpe 20 oder das Ventil deaktiviert (Pump inactive) wird. Anschließend wird zum Zeitpunkt T=5 der Motor 10 wieder in die Vorzugsrichtung umgeschaltet, sodass die Trommel wieder in die Vorwärtsrichtung n gedreht wird und das Gebläse 9 in Vorzugsrichtung zur Erzeugung des vollen Volumenstroms V1 betrieben wird. Dieser Vorgang kann mehrmals wiederholt werden. Die Phasen der reversierenden Drehung -n sind jeweils kürzer, als die Drehphasen n in Vorwärtsdrehrichtung bzw. in Vorzugsrichtung des Gebläses 9.

## Patentansprüche

1. Wäschetrockner (1), umfassend eine in einem Gehäuse (2) angeordnete mittels eines Motors (10) antreibbare über eine horizontale oder geneigten Achse drehbar gelagerte Trommel (3), einen geschlossenen Prozessluftkreislauf (PL), in dem mittels eines Prozessluftgebläses (9) Trocknungsluft über einen Lufteinlass (6) der Trommel (3) zugeführt, über einen Luftauslass (7) aus dieser abgeführt, in einem Wärmetauscher (15) mittels Kondensation entfeuchtet und danach durch eine Heizung (16) wieder erwärmt werden kann, einer Wärmepumpeneinrichtung mit einem Kältemittelkreislauf, bei dem Kältemittel in einem Leitungssystem (13) mit einem Verdampfer (15), einem Kompressor (14) zum Verdichten des Kältemittels, einem Verflüssiger (16) und einer Drossel (15a) zirkuliert, wobei der Wärmetauscher den Verdampfer (15) und die Heizung den Verflüssiger (16) der Wärmepumpe enthält,
**gekennzeichnet durch**
eine Kühleinrichtung, die ein Rohrsystem (21) im Verflüssiger (16) umfasst, die zur Durchströmung eines Kühlmittel zum Abführen von Wärme aus dem Verflüssiger (16) ausgebildet ist.

2. Wäschetrockner (1) nach Anspruch 1,
**dadurch gekennzeichnet,**
**dass** das Kühlmittel Wasser ist.

3. Wäschetrockner (1) nach Anspruch 2,
**gekennzeichnet durch** einen Sammelbehälter (4) zum Sammeln von anfallendem Kondensat, das zur Verwendung als Kühlmittel vorgesehen ist.

4. Wäschetrockner (1) nach Anspruch 3,
**gekennzeichnet durch**
eine Pumpe (20), die dazu eingerichtet ist, das Kühlmittel aus dem Sammelbehälter (4) in bzw. **durch** das Rohrsystem (21) im Verflüssiger (16) zu pumpen.

5. Wäschetrockner (1) nach Anspruch 2,
**gekennzeichnet durch** eine Auffangwanne zum (18) zum Auffangen von anfallendem Kondensat, das zur Verwendung als Kühlmittel vorgesehen ist und mittels einer Pumpe (17) in bzw. **durch** das Rohrsystem (21) gefördert werden kann.

6. Wäschetrockner (1) nach Anspruch 4 oder 5,
**gekennzeichnet durch**
eine Steuereinrichtung (19) zum Betreiben der Pumpe (20), die dazu ausgebildet ist, die Pumpe (20) zeitweise zu aktivieren, um das Kühlmittel bedarfsweise in das Rohrsystem (21) zu fördern.

7. Wäschetrockner (1) nach einem der Ansprüche 1 bis 6,
**dadurch gekennzeichnet,**
**dass** das Gebläse (9) und der Drehantrieb der Trommel (3) mit einem einzigen Antriebsmotor (10) erfolgt, wobei der Motor (10) dazu ausgebildet ist, die Prozessluft (PL) mit einem ersten Volumenstrom (V1) bei einer Vorwärtsdrehrichtung (n) der Trommel (3) und mit einem zweiten Volumenstrom (V2) bei einer reversierenden Drehrichtung (-n) der Trommel (3) zu fördern.

8. Wäschetrockner (1) nach Anspruch 7,
**gekennzeichnet durch**,
die Steuereinrichtung (19) zum Steuern des Motors (10) und des Kompressors für den kaltemittelkreislauf dazu eingerichtet ist, das Kühlmittel bei einer zu fördernden Prozessluft (PL) mit dem zweiten Volumenstrom (V2) **durch** das Rohrsystem (21) im Verflüssiger (16) zu pumpen.

9. Wäschetrockner (1) nach Anspruch 8,
**dadurch gekennzeichnet,**
**dass** die Steuereinrichtung (19) dazu eingerichtet ist, bei Vorhandensein einer vorbestimmten Kondensatmenge oder Kühlmittelmenge den Motor (10) für eine reversierende Drehrichtung (-n) der Trommel (3) und für eine Prozessluftströmung (PL) mit dem zweiten Volumenstrom (V2) zu betreiben.

10. Wäschetrockner (1) nach Anspruch 1,
**dadurch gekennzeichnet,**
**dass** die Komponenten (13, 14, 15, 15a, 16) der Wärmepumpeneinrichtung, der Motor (10) und das Prozessluftgebläse (9) in einem kompakten Funktionsmodul (5) des Wäschetrockners (1) angeordnet sind.

11. Verfahren zum Betreiben eines Wäschetrockners (1) gemäß einem der vorherigen Ansprüche, umfassend zeitliche Abschnitte, in denen die Prozessluft (PL) mit einem ersten Volumenstrom (V1) gefördert wird, während das Kältemittel nicht mittels der Kühlflüssigkeit gekühlt wird und ferner umfassend zeitliche Abschnitte, in denen die Prozessluft (PL) mit einem zweiten Volumenstrom (V2) gefördert wird, während das Kältemittel mittels Kühlflüssigkeit oder Kondensat gekühlt wird.

12. Verfahren nach Anspruch 11,
**dadurch gekennzeichnet,**
**dass** ein oder mehrere zeitliche Abschnitte, in denen die Prozessluft (PL) mit dem ersten, höheren Volumenstrom (V1) gefördert wird, länger sind, als die zeitlichen Abschnitte, in denen die Prozessluft (PL) in Gegenrichtung (PR) dem zweiten, geringeren Volumenstrom (V2) gefördert wird.

13. Verfahren nach Anspruch 12,
**dadurch gekennzeichnet,**
**dass** die zeitlichen Abschnitte für den hohen Volumenstrom (V1) gegenüber den zeitlichen Abschnitten für geringeren Volumenstrom (V2) jeweils zumindest doppelt so lang sind.

## Claims

1. Tumble dryer (1), comprising a drum (3) which is arranged in a housing (2), can be driven by means of a motor (10) and is pivotally mounted via a horizontal or inclined shaft, a closed process air circuit (PL) in which drying air can be fed by means of a process air fan (9) to the drum (3) via an air inlet (6), conducted out of said drum via an air outlet (7), dehumidified in a heat exchanger (15) by means of condensation and then reheated by a heater (16), a heat pump device having a cooling agent circuit in which cooling agent is circulated in a pipe system (13) having an evaporator (15), a compressor (14) for compressing the cooling agent, a liquefier (16) and a throttle (15a), the heat exchanger containing the evaporator (15) and the heater containing the liquefier (16) of the heat pump,
**characterised by**
a cooling device which comprises a tube system (21) in the liquefier (16) and is formed for the through-flow of a cooling agent for conducting heat out of the liquefier (16).

2. Tumble dryer (1) according to claim 1,
**characterised in that**
the cooling agent is water.

3. Tumble dryer (1) according to claim 2,
**characterised by**
a collection container (4) for collecting the condensation which accumulates and is provided for use as a cooling agent.

4. Tumble dryer (1) according to claim 3,
**characterised by**
a pump (20) which is set up so as to pump the cooling agent out of the collection container (4) into or through the tube system (21) in the liquefier (16).

5. Tumble dryer (1) according to claim 2,
**characterised by**
a receiving trough (18) for receiving the condensation which accumulates and is provided for use as a cooling agent and can be conveyed by means of a pump (17) into or through the tube system (21).

6. Tumble dryer (1) according to either claim 4 or claim 5,
**characterised by**
a control device (19) for actuating the pump (20) being formed so as to intermittently activate the pump (20) in order to convey the cooling agent into the tube system (21) as required.

7. Tumble dryer (1) according to any of claims 1 to 6,
**characterised in that**
the fan (9) and the rotary drive of the drum (3) are operated using a single drive motor (10), the motor (10) being formed so as to convey the process air (PL) at a first volumetric flow rate (V1) when the drum (3) rotates in a forward direction (n) and at a second volumetric flow rate (V2) when the drum (3) rotates in a reverse direction (-n).

8. Tumble dryer (1) according to claim 7,
**characterised by**
the control device (19) for controlling both the motor (10) and the compressor for the cooling agent circuit being set up so as pump the cooling agent, when there is process air (PL) to be conveyed, at a second volumetric flow rate (V2) through the tube system (21) in the liquefier (16).

9. Tumble dryer (1) according to claim 8,
**characterised in that**
the control device (19) is set up so as to actuate the motor (10) at the second volumetric flow rate (V2) for a reverse rotational direction (-n) of the drum (3) and for a process air stream (PL), when a predetermined amount of condensation or of cooling agent is present.

10. Tumble dryer (1) according to claim 1,
**characterised in that**
the components (13, 14, 15, 15a, 16) of the heat pump device, the motor (10) and the process air fan (9) are arranged in a compact functional module (5) of the tumble dryer (1).

11. Method for actuating a tumble dryer (1) according to any of the preceding claims, involving temporal portions in which the process air (PL) is conveyed at a first volumetric flow rate (V1) while the cooling agent is not cooled by means of the cooling liquid, and further involving temporal portions in which the process air (PL) is conveyed at a second volumetric flow rate (V2) while the cooling agent is cooled by means of cooling liquid or condensation.

12. Method according to claim 11,
**characterised in that**
one or more temporal portions in which the process air (PL) is conveyed at a first, higher volumetric flow rate (V1) are longer than the temporal portions in which the process air (PL) is conveyed in the counter direction (PR) at the second, lower volumetric flow rate (V2).

13. Method according to claim 12,
**characterised in that**
each of the temporal portions for the high volumetric flow rate (V1) are at least twice as long as the temporal portions for the lower volumetric flow rate (V2).

## Revendications

1. Sèche-linge (1), comprenant un tambour (3) disposé dans un carter (2), pouvant être entraîné au moyen d'un moteur (10) et supporté en rotation par le biais d'un axe horizontal ou incliné, un circuit d'air de process (PL) fermé dans lequel, au moyen d'un ventilateur d'air de process (9), de l'air de séchage peut être acheminé au tambour (3) par le biais d'une admission d'air (6), être évacué du tambour par le biais d'une évacuation d'air (7), déshumidifié dans un échangeur de chaleur (15) au moyen de la condensation et puis être réchauffé par un chauffage (16), un équipement de pompe à chaleur avec un circuit de réfrigérant dans lequel le réfrigérant circule dans un système de conduites (13) avec un évaporateur (15), un compresseur (14) pour la compression du réfrigérant, un condenseur (16) et un papillon (15a), l'échangeur de chaleur contenant l'évaporateur (15), et le chauffage contenant le condenseur (16) de la pompe à chaleur,
**caractérisé par**
un équipement de refroidissement qui comprend un système de tubes (21) dans le condenseur (16) et qui est constitué pour le passage d'un réfrigérant pour évacuer la chaleur hors du condenseur (16).

2. Sèche-linge (1) selon la revendication 1,
**caractérisé en ce que**
le réfrigérant est de l'eau.

3. Sèche-linge (1) selon la revendication 2,
**caractérisé par** un collecteur (4) destiné à collecter le condensat présent qui est prévu pour être utilisé comme réfrigérant.

4. Sèche-linge (1) selon la revendication 3,
**caractérisé par**
une pompe (20) qui est aménagée pour pomper hors du collecteur (4) le réfrigérant dans ou respectivement à travers le système de tubes (21) dans le condenseur (16).

5. Sèche-linge (1) selon la revendication 2,
**caractérisé par** une cuve de récupération (18) pour la récupération du condensat présent qui est prévu pour être utilisé comme réfrigérant et qui peut être transporté au moyen d'une pompe (17) dans ou respectivement à travers le système de tubes (21).

6. Sèche-linge (1) selon la revendication 4 ou 5,
**caractérisé par**
un équipement de commande (19) qui est destiné au fonctionnement de la pompe (20) et qui est constitué pour activer par moments la pompe (20) pour transporter le réfrigérant selon les besoins dans le système de tubes (21).

7. Sèche-linge (1) selon une des revendications 1 à 6,
**caractérisé en ce que**
le ventilateur (9) et l'entraînement rotatif du tambour (3) sont actionnés avec un seul moteur d'entraînement (10), le moteur (10) étant constitué pour transporter l'air de process (PL) avec un premier flux volumique (V1) pour un sens de rotation vers l'avant (n) du tambour (3) et avec un deuxième flux volumique (V2) pour un sens de rotation inversé (-n) du tambour (3).

8. Sèche-linge (1) selon la revendication 7,
**caractérisé par**
l'équipement de commande (19) destiné à commander le moteur (10) et le compresseur pour le circuit de refroidissement étant aménagé pour, dans le cas d'un circuit d'air de process (PL) à transporter, pomper le réfrigérant avec le deuxième flux volumique (V2) à travers le système de tubes (21) dans le condenseur (16).

9. Sèche-linge (1) selon la revendication 8,
**caractérisé en ce que**
l'équipement de commande (19) est aménagé pour, en présence d'une quantité de condensat prédéfinie ou d'une quantité de réfrigérant prédéfinie, faire fonctionner le moteur (10) pour un sens de rotation inversé (-n) du tambour (3) et pour un écoulement d'air de process (PL) avec le deuxième flux volumique (V2).

10. Sèche-linge (1) selon la revendication 1,
**caractérisé en ce que**
les composants (13, 14, 15, 15a, 16) de l'équipement de pompe à chaleur, le moteur (10) et le ventilateur d'air de process (9) sont disposés dans un module fonctionnel (5) compact du sèche-linge (1).

11. Procédé pour faire fonctionner un sèche-linge (1) selon une des revendications précédentes, comprenant des segments temporels dans lesquels l'air de process (PL) est transporté avec un premier flux volumique (V1) tandis que le réfrigérant n'est pas refroidi au moyen du liquide de refroidissement, et comprenant en outre des segments temporels dans lesquels l'air de process (PL) est transporté avec un deuxième flux volumique (V2) tandis que le réfrigérant est refroidi au moyen du liquide de refroidissement ou du condensat.

12. Procédé selon la revendication 11,
**caractérisé en ce**
**qu'**un ou plusieurs segments temporels dans lesquels l'air de process (PL) est transporté avec le premier flux volumique (V1) plus élevé sont plus longs que les segments temporels dans lesquels l'air de process (PL) est transporté en sens inverse (PR) avec le deuxième flux volumique (V2) plus faible.

13. Procédé selon la revendication 12,
**caractérisé en ce que**
les segments temporels pour le flux volumique (V1) élevé sont respectivement au moins deux fois plus longs que les segments temporels pour le flux volumique (V2) plus faible.
